# EUROPÄISCHE PATENTSCHRIFT

(11) **EP 3 440 323 B1**
(45) Veröffentlichungstag und Bekanntmachung des Hinweises auf die Patenterteilung: **06.01.2021**
(21) Anmeldenummer: 17713160.4
(22) Anmeldetag: 23.03.2017
(51) Int. Cl.: F01L 9/02

(54) **VENTILTRIEB ZUR VARIABLEN ANSTEUERUNG EINES EINLASSVENTILS UND EINES AUSLASSVENTILS UND BRENNKRAFTMASCHINE MIT EINEM SOLCHEN VENTILTRIEB**
VARIABLE VALVE DRIVE ARRANGEMENT FOR AN INLET AND AN OUTLET VALVE, AND ENGINE WITH SUCH A DRIVE
DISPOSITIF DE COMMANDE VARIABLE DE SOUPAPE D'ADMISSION ET D'ÉCHAPPEMENT ET MOTEUR COMPRENANT UN TEL DISPOSITIF

(30) Priorität: 08.04.2016 DE 102016205910
(43) Veröffentlichungstag der Anmeldung: 13.02.2019
(73) Patentinhaber: MTU Friedrichshafen GmbH, 88045 Friedrichshafen (DE)
(72) Erfinder: FIMML, Wolfgang, 6912 Hörbranz (AT); LIPP, Jonathan, 88045 Friedrichshafen (DE)
(74) Vertreter: Kordel, Mattias
(86) Internationale Anmeldenummer: PCT/EP2017/000361
(87) Internationale Veröffentlichungsnummer: WO 2017/174175

(56) Entgegenhaltungen:
- EP-A1- 2 138 680
- JP-A- S6 116 215
- JP-A- H07 208 132

## Beschreibung

Die Erfindung betrifft einen Ventiltrieb zur variablen Ansteuerung eines Einlassventils und eines Auslassventils eines Brennraums einer Brennkraftmaschine sowie eine Brennkraftmaschine mit einem solchen Ventiltrieb.

Dokument EP 2138680 A1 betrifft einen Ventiltrieb zur variablen Ansteuerung von Einlassventilen von Brennräumen einer Brennkraftmaschine.

Bei einem solchen Ventiltrieb ist eine erste Wirkverbindung zwischen einer Ventilbetätigungseinrichtung und dem Einlassventil eingerichtet, wobei eine zweite Wirkverbindung zwischen der Ventilbetätigungseinrichtung und dem Auslassventil eingerichtet ist. Zumindest der ersten Wirkverbindung ist ein Unterbrechungselement zugeordnet, das eingerichtet ist zur zeitweisen Unterbrechung der ersten Wirkverbindung. Auch der zweiten Wirkverbindung kann ein Unterbrechungselement zugeordnet sein, das zur zeitweisen Unterbrechung der zweiten Wirkverbindung eingerichtet ist. Solche Ventiltriebe, die durch zeitweise Wirkverbindungsunterbrechungen verwirklicht werden, sind unter dem Stichwort "lost-motion" bekannt. Ein lost-motion-Ventiltrieb kann einlassseitig, oder aber einlass- und auslassseitig dargestellt werden. Bei bekannten Ausgestaltungen, bei denen sowohl die erste Wirkverbindung als auch die zweite Wirkverbindung zeitweise unterbrochen werden können, ist jeder der Wirkverbindungen jeweils ein Unterbrechungselement zugeordnet, mithin der ersten Wirkverbindung ein erstes Unterbrechungselement, und der zweiten Wirkverbindung ein zweites, von dem ersten Unterbrechungselement verschiedenes Unterbrechungselement. Diese Ausgestaltung ist allerdings teuer und vor allem aus Bauraumgründen schwer in eine bestehende Brennkraftmaschine integrierbar. Dabei ist insbesondere der Platzbedarf aufgrund der zwei separaten Unterbrechungselemente sehr groß.

Der Erfindung liegt die Aufgabe zugrunde, einen Ventiltrieb sowie eine Brennkraftmaschine mit einem solchen Ventiltrieb zu schaffen, wobei die genannten Nachteile nicht auftreten.

Die Aufgabe wird gelöst, indem die Gegenstände der unabhängigen Ansprüche geschaffen werden. Vorteilhafte Ausgestaltungen ergeben sich aus den Unteransprüchen.

Die Aufgabe wird insbesondere gelöst, indem ein Ventiltrieb zur variablen Ansteuerung eines Einlassventils und eines Auslassventils eines Brennraums einer Brennkraftmaschine geschaffen wird, der eine erste Wirkverbindung zwischen einer Ventilbetätigungseinrichtung und dem Einlassventil aufweist, wobei er weiterhin eine zweite Wirkverbindung zwischen der Ventilbetätigungseinrichtung und dem Auslassventil aufweist. Der ersten und der zweiten Wirkverbindung ist ein Unterbrechungselement zugeordnet, das eingerichtet ist zur zeitweisen Unterbrechung der Wirkverbindungen, wobei die erste Wirkverbindung und die zweite Wirkverbindung derart mit demselben Unterbrechungselement verbunden sind, dass die erste und die zweite Wirkverbindung durch dasselbe Unterbrechungselement zeitweise - insbesondere abwechselnd - unterbrochen werden können. Dadurch, dass die Öffnungsflanken für das Einlassventil einerseits und das Auslassventil andererseits zueinander zeitlich versetzt sind, wobei insbesondere die Betätigungszyklen für das Einlassventil einerseits und das Auslassventil andererseits zueinander phasenverschoben sind, ist es möglich, sowohl für das Einlassventil als auch für das Auslassventil eine variable Ansteuerung mit nur einem und insbesondere genau einem Unterbrechungselement zu bewirken, welches insbesondere zu einem ersten Zeitpunkt innerhalb eines Arbeitszyklus des Brennraums die erste Wirkverbindung zeitweise unterbrechen kann, wobei es zu einem zweiten Zeitpunkt innerhalb des Arbeitszyklus, der von dem ersten Zeitpunkt verschieden ist, die zweite Wirkverbindung zeitweise unterbrechen kann.

Es lässt sich auf diese Weise eine vollvariable Ansteuerung sowohl des Einlassventils als auch des Auslassventils mit nur einem Unterbrechungselement darstellen, sodass der Bauraum des Ventiltriebs trotz voller Variabilität - sowohl einlassseitig als auch auslassseitig - beschränkt ist auf den Bauraum, den beispielsweise ein nur einlassseitig variabler Ventiltrieb einnehmen würde.

Unter einem Ventiltrieb wird hier insbesondere ein Mechanismus oder eine Mimik verstanden, der/die eingerichtet ist zur Betätigung von Ladungswechselventilen, die einem Brennraum einer Brennkraftmaschine zugeordnet sind, insbesondere einem Einlassventil und einem Auslassventil. Der Ventiltrieb kann mechanische, hydraulische, elektrische, elektronische und/oder andersartige Elemente aufweisen, die dazu dienen, die Ladungswechselventile zu betätigen.

Unter einer Wirkverbindung zwischen einer Ventilbetätigungseinrichtung und einem Ventil, hier insbesondere dem Einlassventil und dem Auslassventil, wird insbesondere eine Verbindung oder Kopplung zwischen der Ventilbetätigungseinrichtung und dem entsprechenden Ventil verstanden, die es ermöglicht, dass das Ventil durch die Ventilbetätigungseinrichtung betätigt, mithin insbesondere geöffnet und/oder geschlossen wird. Die Wirkverbindung kann dabei grundsätzlich mechanischer, hydraulischer, pneumatischer, elektrischer, elektronischer oder anders gearteter Natur sein.

Unter einer Ventilbetätigungseinrichtung wird insbesondere eine Einrichtung verstanden, die eingerichtet ist, um eine Betätigung eines Ventils, insbesondere dessen Öffnen oder Schließen, zu bewirken, insbesondere um Steuerzeiten für einen Öffnungszeitpunkt, für einen Schließzeitpunkt und vorzugsweise auch einen Ventilhub für das Ventil vorzugeben. Die Ventilbetätigungseinrichtung kann insbesondere wenigstens eine Nockenwelle mit wenigstens einem Nocken, eine Mehrzahl von Nockenwellen und/oder eine Mehrzahl von Nocken, oder anders geartete Mittel zur Ventilbetätigung aufweisen. Die Ventilbetätigungseinrichtung wirkt insbesondere auf eine erstes Wirkende einer Wirkverbindung, welche mit einem zweiten Wirkende auf das Ventil, hier auf das Einlassventil oder das Auslassventil, wirkt. Es ist möglich, dass der ersten Wirkverbindung und der zweiten Wirkverbindung eine selbe Ventilbetätigungseinrichtung zugeordnet ist. Es ist allerdings auch möglich, dass der ersten Wirkverbindung eine erste Ventilbetätigungseinrichtung zugeordnet ist, wobei der zweiten Wirkverbindung eine zweite, von der ersten Ventilbetätigungseinrichtung verschiedene Ventilbetätigungseinrichtung zugeordnete ist.

Es ist insbesondere möglich, dass die erste Wirkverbindung zwischen einem ersten Betätigungselement und dem Einlassventil besteht, wobei die zweite Wirkverbindung zwischen einem zweiten Betätigungselement und dem Auslassventil besteht. Allerdings ist es auch möglich, dass die erste Wirkverbindung zwischen einem Betätigungselement und dem Einlassventil besteht, wobei die zweite Wirkverbindung zwischen demselben Betätigungselement und dem Auslassventil besteht.

Ist der ersten Wirkverbindung ein erstes Betätigungselement zugeordnet, wobei der zweiten Wirkverbindung ein zweites, von dem ersten Betätigungselement verschiedenes Betätigungselement zugeordnet ist, kann es sich bei den Betätigungselementen insbesondere um erste und zweite Nocken einer selben Nockenwelle oder verschiedener Nockenwellen, aber auch um erste und zweite Erhebungen auf einem selben Nocken einer Nockenwelle handeln.

Unter einem Unterbrechungselement wird insbesondere ein Element verstanden, welches eingerichtet ist, um eine Wirkverbindung zwischen einer Ventilbetätigungseinrichtung und einem Ventil zeitweise zu unterbrechen, insbesondere in dem die Wirkverbindung aufgehoben wird, beispielsweise durch mechanisches Trennen, Absteuern von Hydraulik- oder Pneumatikdruck, trennen einer elektrischen Verbindung, elektronisches Inaktivieren der Wirkverbindung, oder dergleichen.

Wichtig ist, dass aufgrund der Tatsache, dass die Betätigung des Einlassventils des Brennraums zeitlich von der Betätigung des Auslassventils desselben Brennraums getrennt ist, ein einziges Unterbrechungselement genügt, um die beiden Wirkverbindungen zu verschiedenen Zeiten wechselweise zu unterbrechen.

Gemäß einer Weiterbildung der Erfindung ist vorgesehen, dass die erste Wirkverbindung und die zweite Wirkverbindung als hydraulische Wirkverbindungen ausgebildet sind, wobei das Unterbrechungselement als Schaltventil ausgebildet ist. Dies stellt eine ebenso einfache wie sichere Ausgestaltung des Ventiltriebs dar, wobei über das als Schaltventil ausgebildete Unterbrechungselement in einfacher Weise Hydraulikmittel zur Unterbrechung der Wirkverbindungen abgesteuert werden kann. In besonders bevorzugter Ausgestaltung ist das Unterbrechungselement als 2/2-Wegeventil ausgebildet. Dies stellt eine ebenso einfache wie kostengünstige und funktionssichere Ausführung des Unterbrechungselements dar. Es ist möglich, dass das Schaltventil genau zwei diskrete Schaltzustände aufweist. Es ist aber auch möglich, dass das Schaltventil zwischen zwei Extremalschaltpositionen in eine Anzahl diskreter Zwischenstufen oder in eine Vielzahl kontinuierlicher Zwischenstufen schaltbar ist.

Gemäß einer Weiterbildung der Erfindung ist vorgesehen, dass die erste Wirkverbindung einen ersten Hydraulikpfad zu einem ersten Nehmerzylinder aufweist, wobei die zweite Wirkverbindung einen zweiten Hydraulikpfad zu einem zweiten Nehmerzylinder aufweist, wobei das Unterbrechungselement mit dem ersten Hydraulikpfad und mit dem zweiten Hydraulikpfad verbunden ist. Dies bedeutet insbesondere, dass über das Unterbrechungselement Hydraulikmittel sowohl aus dem ersten Hydraulikpfad als auch aus dem zweiten Hydraulikpfad - zu verschiedenen Zeiten - absteuerbar ist. Hierzu ist das Unterbrechungselement insbesondere mit dem ersten Hydraulikpfad und auch mit dem zweiten Hydraulikpfad - zu verschiedenen Zeiten - in Fluidverbindung bringbar, insbesondere über Unterbrechungs-Rückschlagventile, die eingerichtet sind, um die Fluidverbindungen zweitweise freizugeben und zweitweise zu sperren.

Unter einem Nehmerzylinder wird insbesondere ein Hydraulikzylinder verstanden, der eingerichtet ist, um Hydraulikmittel von einem Geberzylinder zu empfangen, wobei der Nehmerzylinder mit einem Ventil, hier mit dem Einlassventil oder dem Auslassventil, derart verbunden ist, dass das Ventil betätigt, insbesondere geöffnet wird, wenn der Nehmerzylinder Hydraulikmittel von dem Geberzylinder empfängt.

Bevorzugt ist der erste Hydraulikpfad zwischen einem ersten Geberzylinder und dem ersten Nehmerzylinder ausgebildet. Vorzugsweise ist der zweite Hydraulikpfad zwischen einem zweiten Geberzylinder und dem zweiten Nehmerzylinder ausgebildet. In diesem Fall sind dem Einlassventil und dem Auslassventil verschiedene Geberzylinder zugeordnet.

Gemäß einer Weiterbildung der Erfindung ist vorgesehen, dass das Unterbrechungselement über einen selben Fluidanschluss sowohl mit dem ersten Hydraulikpfad als auch mit dem zweiten Hydraulikpfad verbunden ist. Dies bedeutet insbesondere, dass es über denselben Fluidanschluss zeitweise mit dem ersten Hydraulikpfad und zeitweise - zu anderen Zeiten - mit dem zweiten Hydraulikpfad in Fluidverbindung bringbar ist. Beispielsweise weist ein 2/2-Wegeventil als Unterbrechungselement zwei Fluidanschlüsse auf, wobei es vorzugsweise mit einem ersten Fluidanschluss mit dem ersten Hydraulikpfad und dem zweiten Hydraulikpfad verbunden ist, wobei es mit dem zweiten Fluidanschluss mit einem Hydraulikmittelspeicher in Fluidverbindung sein kann, in welchem aus den Hydraulikpfaden abgesteuertes Hydraulikmittel zwischengespeichert werden kann. Wichtig ist, dass das Unterbrechungsmittel bevorzugt nur einen Fluidanschluss für beide Hydraulikpfade aufweist, und nicht etwa für jeden Hydraulikpfad einen separaten Fluidanschluss, was jedoch grundsätzlich auch denkbar ist.

Gemäß einer Weiterbildung der Erfindung ist vorgesehen, dass das Unterbrechungselement mit dem ersten Hydraulikpfad über ein erstes Unterbrechungs-Rückschlagventil verbunden ist, wobei das Unterbrechungselement mit dem zweiten Hydraulikpfad über ein zweites Unterbrechungs-Rückschlagventil verbunden ist. Die Unterbrechungs-Rückschlagventile sind bevorzugt fluidisch parallel zueinander angeordnet. Es ergibt sich dabei insbesondere stromabwärts des gemeinsamen Fluidanschlusses des Unterbrechungselements für die beiden Hydraulikpfade eine Verzweigung zu dem ersten Unterbrechungs-Rückschlagventil einerseits und dem zweiten Unterbrechungs-Rückschlagventil andererseits. Die Unterbrechungs-Rückschlagventile sind vorzugsweise in von dem Unterbrechungselement wegweisende Richtung in eine Schließstellung vorgespannt. Dies hat zur Folge, dass Hydraulikmittel bei einem Absteuern aus einem Hydraulikpfad über das dem Hydraulikpfad zugeordnete Unterbrechungs-Rückschlagventil zu dem Unterbrechungselement strömen kann, wobei jedoch das andere Unterbrechungs-Rückschlagventil zu dem anderen Hydraulikpfad gesperrt bleibt, sodass es zu keinem Übersprechen zwischen den Hydraulikpfaden kommt. Die Unterbrechungs-Rückschlagventile sind also insbesondere vorgesehen, um die Hydraulikpfade voneinander zu separieren, so dass trotz des gemeinsamen Unterbrechungselements ein eindeutiges Ventilöffnungsverhalten sowohl für das Einlassventil als auch für das Auslassventil gewährleistet ist.

Gemäß einer Weiterbildung der Erfindung ist vorgesehen, dass das Unterbrechungselement mit einem Hydraulikmittelspeicher in Fluidverbindung ist. Insbesondere ist das Unterbrechungselement mit seinem zweiten Fluidanschluss, der von dem ersten, mit den Hydraulikpfaden verbundenen Fluidanschluss verschieden ist, mit dem Hydraulikmittelspeicher in Fluidverbindung. Das Unterbrechungselement ist insbesondere eingerichtet, um wechselweise den ersten Hydraulikpfad und den zweiten Hydraulikpfad sowie zeitweise keinen der Hydraulikpfade mit dem Hydraulikmittelspeicher in Fluidverbindung zu bringen. Dabei ist das Unterbrechungselement insbesondere eingerichtet, um in einer ersten Schaltstellung seinen ersten Fluidanschluss mit seinem zweiten Fluidanschluss fluidisch zu verbinden, und in einer zweiten Schaltstellung die Fluidverbindung zwischen seinem ersten Fluidanschluss und seinem zweiten Fluidanschluss zu sperren. Ob dann in der ersten Schaltstellung der erste Hydraulikpfad oder der zweite Hydraulikpfad mit dem Hydraulikmittelspeicher verbunden ist, entscheidet bevorzugt nicht die Schaltstellung des Unterbrechungselements, sondern dies hängt vielmehr von momentanen Druckverhältnissen in den Hydraulikpfaden ab. Wird während eines ersten Zeitraums während eines Arbeitszyklus des Brennraums Hydraulikdruck in dem ersten Hydraulikpfad zur Betätigung des Einlassventils aufgebaut, kann das Unterbrechungselement in seine erste Schaltstellung verlagert werden, um Hydraulikmittel aus dem ersten Hydraulikpfad abzusteuern und so eine variable Betätigung des Einlassventils zu bewirken. In diesem Fall verhindert das zweite Unterbrechungs-Rückschlagventil, dass Hydraulikmittel in den zweiten Hydraulikpfad strömen und dort in unerwünschter Weise eine Betätigung des Auslassventils bewirken kann. Während eines zweiten, von dem ersten Zeitraum verschiedenen Zeitraums in dem Arbeitszyklus wird in dem zweiten Hydraulikpfad ein Hydraulikdruck aufgebaut, um das Auslassventil zu betätigen. In diesem Zeitraum kann das Unterbrechungselement in seine erste Schaltstellung geschaltet werden, um Hydraulikmittel aus dem zweiten Hydraulikpfad abzusteuern und so eine variable Betätigung des Auslassventils zu bewirken. Das erste Unterbrechungs-Rückschlagventil verhindert in diesem Fall, dass Hydraulikmittel in den ersten Hydraulikpfad strömen und dort eine unerwünschte Betätigung des Einlassventils bewirken kann. Zu anderen Zeiten als in dem ersten Zeitraum und in dem zweiten Zeitraum, und außerdem in dem ersten oder zweiten Zeitraum dann, wenn keine variable Betätigung eines Ventils gewünscht ist, ist das Unterbrechungselement bevorzugt in seiner zweiten Schaltstellung angeordnet.

Die Aufgabe wird auch gelöst, indem eine Brennkraftmaschine geschaffen wird, welche einen Ventiltrieb nach einem der zuvor beschriebenen Ausführungsbeispiele aufweist. In Zusammenhang mit der Brennkraftmaschine verwirklichen sich insbesondere die Vorteile, die bereits in Zusammenhang mit dem Ventiltrieb erläutert wurden.

Bevorzugt weist die Brennkraftmaschine eine Mehrzahl von Brennräumen auf, wobei jedem Brennraum jeweils wenigstens eine Einlassventil und wenigstens eine Auslassventil zugeordnet sind. Es ist möglich, dass jedem Brennraum mehr als ein Einlassventil und/oder mehr als ein Auslassventil zugeordnet sind, wobei insbesondere pro Brennraum zwei Einlassventile und zwei Auslassventile vorgesehen sein können. Die Einlassventile und die Auslassventile jedes Brennraums sind einander paarweise zugeordnet, wobei jedem Ventilpaar aus einem Einlassventil und einem Auslassventil desselben Brennraums ein Unterbrechungselement zugeordnet ist. Bevorzugt ist jedem Ventilpaar genau ein und nur ein Unterbrechungselement zugeordnet. Weist ein Brennraum mehr als ein Einlassventil und/oder mehr als ein Auslassventil auf, so können auch mehrere Einlass- und/oder Auslassventile eines selben Brennraums einander zugeordnet und mit genau einem und nur einem Unterbrechungselement wirkverbunden sein. Insbesondere ist es möglich, dass ein Brennraum genau zwei Einlassventile und genau zwei Auslassventile aufweist, wobei die beiden Einlassventile und die beiden Auslassventile einander zugeordnet sind, sodass für alle vier Ventile genau ein Unterbrechungselement vorgesehen ist. Die Brennkraftmaschine weist ein Steuergerät auf, wobei das Steuergerät für jedes einem Ventilpaar zugeordnete Unterbrechungselement ein Ansteuermittel aufweist. Bevorzugt weist das Steuergerät für jedes Unterbrechungselement genau ein Ansteuermittel auf. Ein solches Ansteuermittel ist bevorzugt insbesondere als elektronisches Verstärkungsmittel, insbesondere als Endstufe, ausgebildet. Es zeigt sich, dass in vorteilhafter Weise bei dem hier vorgeschlagenen Ventiltrieb insbesondere die Hälfte der sonst für eine vollvariable Ansteuerung sowohl der Einlassventile als auch der Auslassventile vorgesehenen Ansteuermittel, insbesondere Endstufen, eingespart werden kann, weil die Ventilpaare aus Einlass- und Auslassventilen jeweils durch nur ein Unterbrechungselement variabel betätigt werden, sodass jeweils pro Ventilpaar auch nur ein Ansteuermittel, mithin nur eine Endstufe, vorgesehen sein muss. Die derart verwirklichbare Einsparung, insbesondere Halbierung von Ansteuermitteln, insbesondere Endstufen, bedeutet eine Reduzierung von Kosten sowie Energieersparnisse im Betrieb.

Gemäß einer Weiterbildung der Erfindung ist vorgesehen, dass die Brennkraftmaschine ein Steuergerät aufweist - insbesondere das zuvor erläuterte Steuergerät -, das eingerichtet ist, um das wenigstens eine Unterbrechungselement wenigstens zweimal pro Arbeitszyklus des dem Unterbrechungselement zugeordneten Brennraums anzusteuern. Hierdurch kann eine variable Betätigung sowohl des Einlassventils als auch des Auslassventils in demselben Arbeitszyklus bewirkt werden. Bevorzugt ist das Steuergerät eingerichtet, um jedes einem Brennraum zugeordnete Unterbrechungselement wenigstens zweimal pro Arbeitszyklus des jeweiligen Brennraums anzusteuern.

Die Brennkraftmaschine ist vorzugsweise als Hubkolbenmotor ausgebildet. Es ist möglich, dass die Brennkraftmaschine zum Antrieb eines Personenkraftwagens, eines Lastkraftwagens oder eines Nutzfahrzeugs eingerichtet ist. Bei einem bevorzugten Ausführungsbeispiel dient die Brennkraftmaschine dem Antrieb insbesondere schwerer Land- oder Wasserfahrzeuge, beispielsweise von Minenfahrzeugen, Zügen, wobei die Brennkraftmaschine in einer Lokomotive oder einem Triebwagen eingesetzt wird, oder von Schiffen. Auch ein Einsatz der Brennkraftmaschine zum Antrieb eines der Verteidigung dienenden Fahrzeugs, beispielsweise eines Panzers, ist möglich. Ein Ausführungsbeispiel der Brennkraftmaschine wird vorzugsweise auch stationär, beispielsweise zur stationären Energieversorgung im Notstrombetrieb, Dauerlastbetrieb oder Spitzenlastbetrieb eingesetzt, wobei die Brennkraftmaschine in diesem Fall vorzugsweise einen Generator antreibt. Auch eine stationäre Anwendung der Brennkraftmaschine zum Antrieb von Hilfsaggregaten, beispielsweise von Feuerlöschpumpen auf Bohrinseln, ist möglich. Weiterhin ist eine Anwendung der Brennkraftmaschine im Bereich der Förderung fossiler Roh- und insbesondere Brennstoffe, beispielswiese Öl und/oder Gas, möglich. Auch eine Verwendung der Brennkraftmaschine im industriellen Bereich oder im Konstruktionsbereich, beispielsweise in einer Konstruktions- oder Baumaschine, zum Beispiel in einem Kran oder einem Bagger, ist möglich. Die Brennkraftmaschine ist vorzugsweise als Dieselmotor, als Benzinmotor, als Gasmotor zum Betrieb mit Erdgas, Biogas, Sondergas oder einem anderen geeigneten Gas, ausgebildet. Insbesondere wenn die Brennkraftmaschine als Gasmotor ausgebildet ist, ist sie für den Einsatz in einem Blockheizkraftwerk zur stationären Energieerzeugung geeignet.

Die Erfindung wird im Folgenden anhand der Zeichnung näher erläutert. Dabei zeigen:
- Figur 1: eine schematische Darstellung eines Beispiels eines variablen Ventiltriebs für ein Einlassventil;
- Figur 2: eine schematische Darstellung eines Beispiels eines Ventiltriebs zur variablen Ansteuerung eines Einlassventils und eines Auslassventils, und
- Figur 3: eine schematische Darstellung eines Ausführungsbeispiels einer Brennkraftmaschine mit einem Ventiltrieb zur variablen Ansteuerung eines Einlassventils und eines Auslassventils.

Fig. 1 zeigt eine schematische Darstellung eines Beispiels eines Ventiltriebs 1 zur variablen Ansteuerung eines Einlassventils 3. Das Einlassventil 3 ist einem hier nur schematisch angedeuteten Brennraum 7 einer ebenfalls nur schematisch angedeuteten Brennkraftmaschine 9 zugeordnet.

Der Ventiltrieb 1 weist eine erste Wirkverbindung 11 zwischen einer Ventilbetätigungseinrichtung 13, hier konkret zwischen einem ersten Betätigungselement 15, das als Nocken einer Nockenwelle ausgebildet ist, und dem Einlassventil 3 auf. Diese erste Wirkverbindung 11 ist als hydraulische Wirkverbindung ausgebildet und umfasst insoweit einen ersten Hydraulikpfad 17. Der erste Hydraulikpfad 17 weist einen ersten Geberzylinder 19, der mit dem ersten Betätigungselement 15 zusammenwirkt, sowie einen ersten Nehmerzylinder 21 auf, wobei der erste Geberzylinder 19 bei einer Drehbewegung des ersten Betätigungselement 15 zu einer Hubbewegung veranlasst wird, durch welche Hydraulikmittel aus dem ersten Geberzylinder 19 über den ersten Hydraulikpfad 17 in den ersten Nehmerzylinder 21 gedrängt wird, wobei der erste Nehmerzylinder 21 derart mit dem Einlassventil 3 wirkverbunden ist, dass dieses von dem ersten Nehmerzylinder 21 entgegen der Vorspannkraft eines Vorspannelements 23, insbesondere einer Feder, in eine geöffnete Position gedrängt wird.

In dem ersten Hydraulikpfad 17 sind zwischen dem ersten Geberzylinder 19 und dem ersten Nehmerzylinder 21 ein erstes Rückschlagventil 25 sowie ein das erste Rückschlagventil 25 umgehender erster Bypass 27, in dem ein erstes Drosselelement 29 angeordnet ist, angeordnet.

Wird Hydraulikmittel aus dem ersten Geberzylinder 19 verdrängt, kann das erste Rückschlagventil 25 öffnen, sodass Hydraulikmittel über das erste Rückschlagventil 25 zu dem Nehmerzylinder 21 strömen kann. Dreht sich das erste Betätigungselement 15 weiter, wird ein Volumen in dem ersten Geberzylinder 19 wieder vergrößert, sodass Hydraulikmittel in diesen zurückströmen kann. Zugleich wird das Hydraulikmittel in dem ersten Nehmerzylinder 21 durch das Vorspannelement 23 unter Druck gesetzt. In diesem Betriebszustand wird das erste Rückschlagventil 25 in seine Sperrstellung gedrängt. Das Hydraulikmittel fließt dann aus dem ersten Nehmerzylinder 21 über den den ersten Bypass 27 und das erste Drosselelement 29 zurück in den ersten Geberzylinder 19, wobei zugleich das Einlassventil 3 in seine Schließstellung verlagert wird. Das Schließverhalten des Einlassventils 3 ist insbesondere bestimmt durch das erste Vorspannelement 23 einerseits sowie das erste Drosselelement 29 andererseits, insbesondere durch deren Abstimmung aufeinander.

Um eine variable Ansteuerung des Einlassventils 3 zu bewirken, weist der Ventiltrieb 1 ein der ersten Wirkverbindung 11 zugeordnetes, erstes Unterbrechungselement 31 auf, das eingerichtet ist, um die erste Wirkverbindung 11 zweitweise zu unterbrechen. Das erste Unterbrechungselement 31 ist bevorzugt als Schaltventil, hier insbesondere als 2/2-Wegeventil ausgebildet.

Das erste Unterbrechungselement 31 ist dabei mit einem ersten Fluidanschluss 33 - auf der Seite des ersten Geberzylinders 19 - mit dem ersten Hydraulikpfad 17 verbunden. Mit einem zweiten Fluidanschluss 35 ist das erste Unterbrechungselement 31 mit einem Hydraulikmittelspeicher 37 in Fluidverbindung. Das erste Unterbrechungselement 31 ist eingerichtet, um in einem ersten Schaltzustand eine Fluidverbindung zwischen dem ersten Fluidanschluss 33 und den zweiten Fluidanschluss 35 und damit zugleich zwischen dem ersten Hydraulikpfad 17 und dem Hydraulikmittelspeicher 37 herzustellen, und um in einem zweiten, hier dargestellten Schaltzustand die Fluidverbindung zwischen dem ersten Fluidanschluss 33 und dem zweiten Fluidanschluss 35 zu unterbrechen.

Eine variable Ansteuerung des Einlassventils 3 wird nun durch das erste Unterbrechungselement 31 nach dem lost-motion-Prinzip bewirkt, indem dieses beispielsweise zu einem vorbestimmten Zeitpunkt während einer Hubbewegung des ersten Ventils 3 in seinen ersten Schaltzustand verlagert wird, wodurch die Fluidverbindung zwischen dem ersten Hydraulikpfad 17 und dem Hydraulikmittelspeicher 37 freigegeben wird. Das aus dem ersten Geberzylinder 19 verdrängte Hydraulikmittel wird dann - zumindest teilweise - über das erste Unterbrechungselement 31 in den Hydraulikmittelspeicher 37 abgesteuert, wodurch der Druck in dem ersten Hydraulikpfad 17 auf der Seite des ersten Geberzylinders 19 abfällt, so dass das erste Rückschlagventil 25 sperrt. Dadurch wird der Ventilhub des Einlassventils 3 unterbrochen, und dieses schließt, wobei Hydraulikmittel aus dem ersten Nehmerzylinder 21 durch die Vorspannkraft des Vorspannelements 23 über den ersten Bypass 27 und das erste Drosselelement 29 und weiter über das erste Unterbrechungselement 31 ebenfalls in den Hydraulikmittelspeicher 37 verdrängt wird. In analoger Weise kann auch ein verspäteter Ventilhub des Einlassventils 3 bewirkt werden, indem zu Beginn der Hubbewegung des ersten Geberzylinders 19 das erste Unterbrechungselement 31 in seinen ersten Schaltzustand verlagert und erst später während der Hubbewegung des ersten Geberzylinders 19 in seinen zweiten Schaltzustand gebracht wird. Es ist also möglich, einen vollvariablen Ventiltrieb für das Einlassventil 3 mittels des ersten Unterbrechungselements 31 darzustellen. Bleibt dagegen das erste Unterbrechungselement 31 während eines Arbeitszyklus der Brennkraftmaschine 9 in seinem zweiten Schaltzustand, wird ein normaler Ventilhub des Einlassventils 3 bewirkt, dessen Hubkurve im Wesentlichen durch die Ausgestaltung, insbesondere Form, des ersten Betätigungselements 15 bestimmt ist. Insbesondere dann, wenn das erste Unterbrechungselement 31 als kontinuierliches Schaltventil ausgebildet ist, welches eine Vielzahl von Zwischenstellungen zwischen dem ersten Schaltzustand und dem zweiten Schaltzustand annehmen kann, kann sehr flexibel eine quasi beliebige Ventilhubkurve unter der durch das erste Betätigungselement 15 bestimmten, normalen Ventilhubkurve, dargestellt werden.

In einem Zeitraum, in welchem das Volumen des ersten Geberzylinders 19 wieder vergrößert wird, wird Hydraulikmittel aus dem Hydraulikmittelspeicher 37 über einen Umgehungspfad 39 sowie ein erstes Umgehungs-Rückschlagventil 41 zurück in den ersten Geberzylinder 19 geleitet.

Insbesondere für eine initiale Versorgung des ersten Hydraulikpfads 17 mit Hydraulikmittel, aber auch für einen Leckageausgleich ist hier der Umgehungspfad 39 mit einer Hydraulikmittelquelle 43 über ein Quellen-Rückschlagventil 45 verbunden. Dabei ist es möglich, dass in dieser Verbindung, insbesondere stromaufwärts des Quellen-Rückschlagventils 45 ein Filter 47 vorgesehen ist.

Fig. 2 zeigt eine schematische Darstellung eines zweiten Beispiels eines Ventiltriebs 1 zur variablen Ansteuerung eines Einlassventils 3 sowie eines Auslassventils 5. Gleiche und funktionsgleiche Elemente sind mit gleichen Bezugszeichen versehen, sodass insofern auf die vorangegangene Beschreibung verwiesen wird. Das Einlassventil 3 und das Auslassventil 5 sind insbesondere bevorzugt demselben Brennraum 7 der Brennkraftmaschine 9 zugeordnet.

Dem Auslassventil 5 ist hier eine zweite Wirkverbindung 11' zwischen der Ventilbetätigungseinrichtung 13, hier konkret einem zweiten Betätigungselement 15', das ebenfalls als Nocken ausgebildet ist, zugeordnet, wobei die zweite Wirkverbindung 11' als hydraulische Wirkverbindung ausgebildet ist und einen zweiten Hydraulikpfad 17' aufweist. Dieser verbindet einen zweiten Geberzylinder 19' mit einem zweiten Nehmerzylinder 21', wobei das zweite Betätigungselement 15' auf den zweiten Geberzylinder 19' wirkt. Das Auslassventil 5 weist ein zweites Vorspannelement 23' auf. In dem zweiten Hydraulikpfad 17' ist ein zweites Rückschlagventil 25' angeordnet, das von einem zweiten Bypass 27' umgangen wird, indem ein zweites Drosselelement 29' angeordnet ist.

Der zweite Hydraulikpfad 17' ist - auf der Seite des zweiten Geberzylinders 19' - mit einem zweiten ersten Einlass 33' eines zweiten Unterbrechungselements 31' fluid verbunden, wobei das zweite Unterbrechungselement 31' einen zweiten zweiten Fluidanschluss 35' aufweist. Das erste Unterbrechungselement 31 und das zweite Unterbrechungselement 31' sind über ihre zweiten Fluidanschlüsse 35, 35' mit demselben Hydraulikmittelspeicher 37 fluidverbunden.

Auch das zweite Unterbrechungselement 31' ist hier als Schaltventil, insbesondere als 2/2-Wegeventil ausgebildet.

Die Funktionsweise der Ansteuerung des Auslassventils 5 sowie des zweiten Hydraulikpfads 17' und des zweiten Unterbrechungselements 31' ist identisch zu der zuvor in Zusammenhang mit Figur 1 erläuterten Funktionsweise mit Bezug auf das Einlassventil 3. Es wird daher insoweit auf die vorangegangene Beschreibung verwiesen. Auch die Rückführung von Hydraulikmittel aus dem Hydraulikmittelspeicher 37 in den zweiten Hydraulikpfad 17' erfolgt hier über den Umgehungspfad 39 sowie über ein zweites Umgehungs-Rückschlagventil 41'.

Wichtig ist, dass hier für das Einlassventil 3 einerseits und das Auslassventil 5 andererseits jeweils ein Unterbrechungselement, nämlich das erste Unterbrechungselement 31 und das zweite Unterbrechungselement 31', vorgesehen ist. Dies bedingt eine vergleichsweise teure und bauraumfordernde Ausgestaltung des Ventiltriebs 1.

Fig. 3 zeigt eine schematische Darstellung eines Ausführungsbeispiels des Ventiltriebs 1. Gleiche und funktionsgleiche Elemente sind mit gleichen Bezugszeichen versehen, sodass insoweit auf die vorangegangene Beschreibung verwiesen wird. Dabei funktionieren die erste Wirkverbindung 11 und die zweite Wirkverbindung 11'- abgesehen von der variablen Ansteuerung des Einlassventils 3 und des Auslassventils 5 - genauso, wie dies mit Bezug auf die Figuren 1 und 2 beschrieben wurde.

Es ist allerdings erkannt worden, dass es möglich ist, für beide Ventile, nämlich das Einlassventil 3 und das Auslassventil 5, eine volle Variabilität der Ansteuerung zu erreichen, indem nur ein und genau ein Unterbrechungselement 31 für beide Ventile, nämlich das Einlassventil 3 und das Auslassventil 5 gemeinsam, verwendet wird. Es ist daher bei dem hier dargestellten Ausführungsbeispiel nur ein Unterbrechungselement 31 vorgesehen, welches sowohl der ersten Wirkverbindung 11 als auch der zweiten Wirkverbindung 11' zugeordnet ist. Dieses ist eingerichtet zur zeitweisen Unterbrechung sowohl der ersten Wirkverbindung 11 als auch der zweiten Wirkverbindung 11'. Dies ist möglich, weil die Ansteuerzeiten des Einlassventils 3 einerseits und das Auslassventils 5 andererseits zeitlich auseinanderfallen, sodass das genau eine Unterbrechungselement 31 zu einer ersten Zeit zur variablen Ansteuerung des Einlassventils 3 angesteuert werden kann, wobei es zu einer zweiten, von der ersten Zeit verschiedenen Zeit zur variablen Ansteuerung des Auslassventils 5 angesteuert werden kann. Die erste Zeit und die zweite Zeit überlappen im Betrieb der Brennkraftmaschine 9 typischerweise nicht, sodass mit dem einen Unterbrechungselement 31 die volle Variabilität für beide Ventile gewährleistet werden kann.

Dabei ist das eine Unterbrechungselement 31 über seinen ersten Fluidanschluss 33 sowohl mit dem ersten Hydraulikpfad 17 als auch mit dem zweiten Hydraulikpfad 17' verbunden.

Insbesondere zeigt sich anhand von Figur 3, dass der erste Fluidanschluss 33 mit dem ersten Hydraulikpfad 17 über ein erstes Unterbrechungs-Rückschlagventil 49 verbunden ist, wobei der erste Fluidanschluss 33 über ein zweites Unterbrechungs-Rückschlagventil 49' mit dem zweiten Hydraulikpfad 17' verbunden ist. Die Unterbrechungs-Rückschlagventile 49, 49' sind dabei fluidisch parallel zueinander angeordnet, insbesondere ergibt sich eine Verzweigung von dem ersten Fluidanschluss 33 zu den ersten und zweiten Unterbrechungs-Rückschlagventilen 49, 49'. Die Unterbrechungs-Rückschlagventile 49, 49' sind jeweils in von dem ersten Fluidanschluss 33 weg und zu den Hydraulikpfaden 17, 17' hinweisender Richtung in eine Schließstellung vorgespannt. Da Hydraulikmitteldruck in den ersten und zweiten Hydraulikpfaden 17, 17' zeitversetzt aufgebaut wird ergibt sich dadurch die Funktionsweise, dass beispielsweise bei Druckaufbau in dem ersten Hydraulikmittelpfad 17 durch den ersten Geberzylinder 19 und gleichzeitigem Öffnen des ersten Unterbrechungselements 31, also dessen Schalten in den ersten Schaltzustand, das erste Unterbrechungs-Rückschlagventil 49 öffnen kann, sodass Hydraulikmittel aus dem ersten Hydraulikpfad 17 über das erste Unterbrechungs-Rückschlagventil 49 sowie das Unterbrechungselement 31 in den Hydraulikmittelspeicher 37 abgesteuert werden kann. Zugleich ist aber das zweite Unterbrechungs-Rückschlagventil 49' geschlossen, sodass es nicht zu einem Übersprechen zwischen den Hydraulikpfaden 17, 17' kommt. Dasselbe gilt grade umgekehrt für einen Zeitraum, in welchem durch den zweiten Geberzylinder 19' Hydraulikmitteldruck in dem zweiten Hydraulikpfad 17' aufgebaut und das Umschaltelement 31 in seinen ersten, geöffneten Schaltzustand geschaltet wird. Insgesamt verhindern also die Unterbrechungs-Rückschlagventile 49, 49' in einfacher und effizienter Weise ein unerwünschtes, hydraulisches Übersprechen zwischen den beiden Hydraulikpfaden 17, 17'.

Das Unterbrechungselement 31 ist insgesamt eingerichtet, um wahlweise, nämlich insbesondere abhängig von seiner Schaltstellung einerseits und den Druckniveaus in den Hydraulikmittelpfaden 17, 17' andererseits, den ersten Hydraulikpfad 17, den zweiten Hydraulikpfad 17', oder - in seinem zweiten Schaltzustand - keinen der Hydraulikpfade 17, 17' mit dem Hydraulikmittelspeicher 37 in Fluidverbindung zu bringen.

Die Brennkraftmaschine 9 weist bevorzugt eine Mehrzahl von Brennräumen 7 auf, wobei insbesondere jedem der Brennräume 7 jeweils ein Einlassventil 3 und ein Auslassventil 5 zugeordnet ist. Dabei können insbesondere auch jedem der Brennräume 7 zwei Einlassventile 3 und zwei Auslassventile 5 zugeordnet sein. Die Einlassventile 3 und die Auslassventile 5 der einzelnen Brennräume 7 sind einander paarweise zugeordnet, wobei jedem Ventilpaar - wie in Figur 3 dargestellt - genau ein Unterbrechungselement 31 zugeordnet ist. Die Brennkraftmaschine 9 weist außerdem ein Steuergerät 51 auf, dass für jedes einem Ventilpaar zugeordnete Unterbrechungselement 31 ein Ansteuermittel 53, insbesondere eine Endstufe, aufweist. Dabei bedarf es bei dem Ausführungsbeispiel gemäß Figur 3 - insbesondere im Unterschied zu der Ausgestaltung gemäß Figur 2 - nur der halben Zahl an Ansteuermitteln 53 für die Brennkraftmaschine 9, weil jedem Ventilpaar nur ein Unterbrechungselement 31 anstelle von zwei Unterbrechungselementen 31, 31' zugeordnet ist.

Das Steuergerät 51 ist insbesondere eingerichtet, um die ihm zugeordneten Unterbrechungselemente 31 wenigstens zweimal pro Arbeitszyklus eines dem jeweiligen Unterbrechungselement 31 zugeordneten Brennraums 7 anzusteuern, nämlich einmal zur variablen Ansteuerung des Einlassventils 3, und ein zweites Mal zur variablen Ansteuerung des Auslassventils 5.

Dass das Steuergerät 51 hierzu eingerichtet ist, schließt selbstverständlich nicht aus, dass während eines Arbeitszyklus auch einmal wenigstens eines der Ventile 3, 5 nicht variabel angesteuert wird, wobei dann auch das Unterbrechungselement 31 nicht angesteuert wird. Es ist auch möglich, dass in einem Arbeitszyklus das Unterbrechungselement 31 gar nicht angesteuert wird, weil keines der Ventile 3, 5 variabel angesteuert wird.

Insgesamt zeigt sich, dass mit dem hier vorgeschlagenen Ventiltrieb 1 insbesondere in einem gleichen Bauraumvolumen wie bei einem nur einlassseitigen vollvariablem Ventiltrieb ein sowohl ein- als auch auslasseitig vollvariabler Ventiltrieb 1 umgesetzt werden kann, indem insbesondere ein zweites Unterbrechungselement 31' pro Ventilpaar wegfällt. Hieraus ergibt sich auch eine Kostenreduktion aufgrund einer geringeren Bauteilzahl. Weiterhin reduzieren sich die benötigten Endstufen in dem Steuergerät 51, sodass auch insoweit Kosten und Energieaufwand wegfallen.

## Patentansprüche

1. Ventiltrieb (1) zur variablen Ansteuerung eines Einlassventils (3) und eines Auslassventils (5) eines selben Brennraums (7) einer Brennkraftmaschine (9), mit
- einer ersten Wirkverbindung (11) zwischen einer Ventilbetätigungseinrichtung (13) und dem Einlassventil (3);
- einer zweiten Wirkverbindung (11') zwischen der Ventilbetätigungseinrichtung (13) und dem Auslassventil (5), wobei
- der ersten Wirkverbindung (11) und der zweiten Wirkverbindung (11') ein Unterbrechungselement (31) zugeordnet ist, das eingerichtet ist zur zeitweisen Unterbrechung der Wirkverbindungen (11,11'), wobei
- die erste Wirkverbindung (11) und die zweite Wirkverbindung (11') derart mit demselben Unterbrechungselement (31) verbunden sind, dass
- die erste Wirkverbindung (11) und die zweite Wirkverbindung (11') durch das Unterbrechungselement (31) zeitweise unterbrochen werden können.

2. Ventiltrieb (1) nach Anspruch 1, **dadurch gekennzeichnet, dass** die Wirkverbindungen (11,11') als hydraulische Wirkverbindungen ausgebildet sind, wobei das Unterbrechungselement (31) als Schaltventil ausgebildet ist.

3. Ventiltrieb (1) nach einem der vorhergehenden Ansprüche, **dadurch gekennzeichnet, dass**
- die erste Wirkverbindung (11) einen ersten Hydraulikpfad (17) zu einem ersten Nehmerzylinder (21) aufweist, wobei
- die zweite Wirkverbindung (11') einen zweiten Hydraulikpfad (17') zu einem zweiten Nehmerzylinder (21') aufweist, wobei
- das Unterbrechungselement (31) mit dem ersten Hydraulikpfad (17) und mit dem zweiten Hydraulikpfad (17') verbunden ist.

4. Ventiltrieb (1) nach Anspruch 3, **dadurch gekennzeichnet, dass** das Unterbrechungselement (31) über einen selben Fluidanschluss (33) mit dem ersten Hydraulikpfad (17) und mit dem zweiten Hydraulikpfad (17') verbunden ist.

5. Ventiltrieb (1) nach einem der Ansprüche 3 und 4, **dadurch gekennzeichnet, dass** das Unterbrechungselement (31) mit dem ersten Hydraulikpfad (17) über ein erstes Unterbrechungs-Rückschlagventil (49) verbunden ist, wobei das Unterbrechungselement (31) mit dem zweiten Hydraulikpfad (17') über ein zweites Unterbrechungs-Rückschlagventil (49') verbunden ist.

6. Ventiltrieb (1) nach einem der Ansprüche 3 bis 5, **dadurch gekennzeichnet, dass** das Unterbrechungselement (31) mit einem Hydraulikmittelspeicher (37) in Fluidverbindung ist, wobei das Unterbrechungselement (31) eingerichtet ist, um den ersten Hydraulikpfad (17), den zweiten Hydraulikpfad (17'), oder keinen der Hydraulikpfade (17,17') mit dem Hydraulikspeicher (37) in Fluidverbindung zu bringen.

7. Brennkraftmaschine (9), mit einem Ventiltrieb (1) nach einem der Ansprüche 1 bis 6.

8. Brennkraftmaschine (9) nach Anspruch 7, **dadurch gekennzeichnet, dass** die Brennkraftmaschine eine Mehrzahl von Brennräumen (7) aufweist, wobei
- jedem Brennraum (7) jeweils ein Einlassventil (3) und ein Auslassventil (5) zugeordnet ist, wobei
- die Einlassventile (3) und die Auslassventile (5) jedes Brennraums (7) einander paarweise als Ventilpaare zugeordnet sind, wobei
- jedem Ventilpaar aus einem Einlassventil (3) und einem Auslassventil (5) ein Unterbrechungselement (31) zugeordnet ist, wobei
- die Brennkraftmaschine (9) ein Steuergerät (51) aufweist, wobei das
- Steuergerät (51) für jedes einem Ventilpaar zugeordnete Unterbrechungselement (31) ein Ansteuermittel (53) aufweist.

9. Brennkraftmaschine (9) nach einem der Ansprüche 7 und 8, **dadurch gekennzeichnet, dass** das Steuergerät (51) eingerichtet ist, um das Unterbrechungselement (31) wenigstens zweimal pro Arbeitszyklus des dem Unterbrechungselement (31) zugeordneten Brennraums (7) anzusteuern.

## Claims

1. Valve drive (1) for variable actuation of an inlet valve (3) and an outlet valve (5) of a single combustion chamber (7) of an internal combustion engine (9), comprising
- a first operative connection (11) between a valve activation device (13) and the inlet valve (3);
- a second operative connection (11') between the valve activation device (13) and the outlet valve (5), wherein
- an interrupter element (31) is assigned to the first operative connection (11) and second operative connection (11') and is set up to interrupt the operative connections (11, 11') temporarily, wherein
- the first operative connection (11) and the second operative connection (11') are connected to the same interrupter (31), in such a way that
- the first operative connection (11) and the second operative connection (11') can be interrupted temporarily by the interrupter element (31).

2. Valve drive (1) according to claim 1, **characterised in that** the operative connections (11, 11') are formed as hydraulic operative connections, wherein the interrupter element (31) is formed as a switching valve.

3. Valve drive (1) according to either of the preceding claims, **characterised in that**
- the first operative connection (11) has a first hydraulic path (17) to a first slave cylinder (21), wherein
- the second operative connection (11') has a second hydraulic path (17') to a second slave cylinder (21'), wherein
- the interrupter element (31) is connected to the first hydraulic path (17) and to the second hydraulic path (17').

4. Valve drive (1) according to claim 3, **characterised in that** the interrupter element (31) is connected to the first hydraulic path (17) and second hydraulic path (17') via a single fluid connection (33).

5. Valve drive (1) according to either claim 3 or claim 4, **characterised in that** the interrupter element (31) is connected to the first hydraulic path (17) via a first interrupter check valve (49), wherein the interrupter element (31) is connected to the second hydraulic path (17') via a second interrupter check valve (49').

6. Valve drive (1) according to any of claims 3 to 5, **characterised in that** the interrupter element (31) is fluidically connected to a hydraulic medium storage (37), wherein the interrupter element (31) is configured to fluidically connect the first hydraulic path (17), the second hydraulic path (17'), or neither of the hydraulic paths (17, 17') to the hydraulic storage (37).

7. Internal combustion engine (9) comprising a valve drive (1) according to any of claims 1 to 6.

8. Internal combustion engine (9) according to claim 7, **characterised in that** the internal combustion engine comprising a plurality of combustion chambers (7), wherein
- respectively one inlet valve (3) and one outlet valve (5) are assigned to each combustion chamber (7), wherein
- the inlet valves (3) and the outlet valves (5) of each combustion chamber (7) are assigned to one another in pairs as valve pairs, wherein
- an interrupter element (31) is assigned to each valve pair consisting of an inlet valve (3) and an outlet valve (5), wherein
- the internal combustion engine (9) having a control unit (51), wherein
- the control unit (51) having an actuation means (53) for each interrupter element (31) assigned to a valve pair.

9. Internal combustion engine (9) according to either claim 7 or claim 8, **characterised in that** the control unit (51) is configured to actuate the interrupter element (31) at least twice per operating cycle of the combustion chamber (7) assigned to the interrupter element (31).

## Revendications

1. Entraînement de soupape (1) pour la commande variable d'une soupape d'admission (3) et d'une soupape d'échappement (5) d'une même chambre de combustion (7) d'un moteur à combustion interne (9), doté
- d'une première liaison opérante (11) entre un dispositif d'actionnement de soupape (13) et la soupape d'admission (3) ;
- d'une deuxième liaison opérante (11') entre le dispositif d'actionnement de soupape (13) et la soupape d'échappement (5), dans lequel
- un élément d'interruption (31) est associé à la première liaison opérante (11) et à la deuxième liaison opérante (11'), lequel est disposé pour l'interruption temporaire des liaisons opérantes (11, 11'), dans lequel
- la première liaison opérante (11) et la deuxième liaison opérante (11') sont reliées au même élément d'interruption (31) de telle sorte que
- la première liaison opérante (11) et la deuxième liaison opérante (11') peuvent être temporairement interrompues par l'élément d'interruption (31).

2. Entraînement de soupape (1) selon la revendication 1, **caractérisé en ce que** les liaisons opérantes (11, 11') sont réalisées comme liaisons opérantes hydrauliques, dans lequel l'élément d'interruption (31) est réalisé comme soupape de commutation.

3. Entraînement de soupape (1) selon l'une des revendications précédentes, **caractérisé en ce que**
- la première liaison opérante (11) comporte un premier chemin hydraulique (17) vers un premier cylindre récepteur (21), dans lequel
- la deuxième liaison opérante (11') comporte un deuxième chemin hydraulique (17') vers un deuxième cylindre récepteur (21'), dans lequel
- l'élément d'interruption (31) est relié au premier chemin hydraulique (17) et au deuxième chemin hydraulique (17').

4. Entraînement de soupape (1) selon la revendication 3, **caractérisé en ce que** l'élément d'interruption (31) est relié au premier chemin hydraulique (17) et au deuxième chemin hydraulique (17') par le biais d'un même raccord fluidique (33).

5. Entraînement de soupape (1) selon l'une des revendications 3 et 4, **caractérisé en ce que** l'élément d'interruption (31) est relié au premier chemin hydraulique (17) par le biais d'un premier clapet anti-retour d'interruption (49), dans lequel l'élément d'interruption (31) est relié au deuxième chemin hydraulique (17') par le biais d'un deuxième clapet anti-retour d'interruption (49').

6. Entraînement de soupape (1) selon l'une des revendications 3 à 5, **caractérisé en ce que** l'élément d'interruption (31) est en liaison fluidique avec un réservoir de fluide hydraulique (37), dans lequel l'élément d'interruption (31) est disposé pour amener le premier chemin hydraulique (17), le deuxième chemin hydraulique (17') ou aucun des chemins hydrauliques (17, 17') en liaison fluidique avec le réservoir de fluide hydraulique (37).

7. Moteur à combustion interne (9), doté d'un entraînement de soupape (1) selon l'une des revendications 1 à 6.

8. Moteur à combustion interne (9) selon la revendication 7, **caractérisé en ce que** le moteur à combustion interne comporte une pluralité de chambres de combustion (7), dans lequel
- à chaque chambre de combustion (7) est respectivement associée une soupape d'admission (3) et une soupape d'échappement (5), dans lequel
- les soupapes d'admission (3) et les soupapes d'échappement (5) de chaque chambre de combustion (7) sont associées par paires l'une à l'autre en tant que paires de soupapes, dans lequel
- à chaque paire de soupapes constituée d'une soupape d'admission (3) et d'une soupape d'échappement (5) est associé un élément d'interruption (31), dans lequel
- le moteur à combustion interne (9) comporte un appareil de commande (51), dans lequel
- l'appareil de commande (51) comporte un moyen de commande (53) pour chaque élément d'interruption (31) associé à une paire de soupapes.

9. Moteur à combustion interne (9) selon l'une des revendications 7 et 8, **caractérisé en ce que** l'appareil de commande (51) est disposé pour commander l'élément d'interruption (31) au moins deux fois par cycle de travail de la chambre de combustion (7) associée à l'élément d'interruption (31).
